# EUROPÄISCHE PATENTSCHRIFT

(11) **EP 0 124 651 B1**
(45) Veröffentlichungstag und Bekanntmachung des Hinweises auf die Patenterteilung: **09.03.1988**
(21) Anmeldenummer: 83112733.7
(22) Anmeldetag: 17.12.1983
(51) Int. Cl.: B27C 1/10, B27G 17/02

(54) **Handhobel, insbesondere als elektrische Handwerkzeugmaschine ausgebildete Handhobelmaschine**
Plane, especially an electrically operated hand planing machine
Rabot, en particulier raboteuse électrique à main

(30) Priorität: 12.01.1983 DE 3300753
(43) Veröffentlichungstag der Anmeldung: 14.11.1984
(73) Patentinhaber: ROBERT BOSCH GMBH, 70442 Stuttgart (DE)
(72) Erfinder: Frech, Alfred, D-7000 Stuttgart 31 (DE)

(56) Entgegenhaltungen:
- EP-A- 0 048 304
- AT-B- 165 140
- CH-A- 252 181
- CH-A- 276 788
- DE-B- 1 024 232
- DE-B- 1 080 764
- US-A- 1 432 860
- US-A- 1 530 028
- US-A- 1 679 562
- US-A- 3 407 857

## Beschreibung

Die Erfindung geht aus von einem Handhobel nach der Gattung des Hauptanspruchs. Solche Handhobel sind schon bekannt, durch die CH-A-252181 oderdieAT-B-165140. Die Einstellvorrichtungen sind dort aber nur mittels zusätzlicher Messmittel schon beim Einstellen kontrollierbar und/oder relativ ungenau und nicht genügend stabil. Die Einstellarbeit erfordert ausserdem viel Geschicklichkeit, weil beim Festziehen der Klemmschraube stets wieder die aufgesuchte Stellung sich verändert. Dort wo das Einstellen mittels einer Feder erleichtert ist, können schon kleine Erschütterungen den Einstellerfolg wieder zunichte machen.

Der erfindungsgemässe Handhobel mit den kennzeichnenden Merkmalen des Hauptanspruchs hat demgegenüber den Vorteil eines äusserst einfachen Aufbaues und dennoch hoher Standfestigkeit bei leichter Handhabung. Die eingestellte Hobeltiefe ist ohne zusätzliche Mittel direkt von dem Teil der Maschine ablesbar, der zur Veränderung der Hobeltiefe eingestellt wird, weil die obere Fläche des Keils eine Skala hat, die an der ihr zugeordneten Gehäusekante abgelesen werden kann. Zusätzlich hat der Keil durch mindestens eine Führungsschiene und mindestens eine Führungsnut eine gute Führung. Die dem Handhobelgehäuse zuordnete Rastvorrichtung, die die verschiedenen Einstellungen für verschiedene Hobeltiefen mittels einer Feder sichert, indem sie den Keil in Eingriffsstellung zieht, macht einfaches, schnelles und sicheres Verstellen möglich.

Ein Ausführungsbeispiel des Erfindungsgegenstandes ist in der Zeichnung dargestellt und in der nachfolgenden Beschreibung näher erläutert. Die Figur zeigt eine seitliche Teilansicht einer Handhobelmaschine mit der erfindungsgemässen Einstellvorrichtung, teilweise geschnitten.

### Beschreibung des Ausführungsbeispiels

Es ist eine Handhobelmaschine 1 mit einem Handhobelgehäuse 2 gezeigt. Das Handhobelgehäuse 2 besitzt eine schräge Auflagefläche 3. An diese Auflagefläche ist ein Keil 4 angesetzt, der an seiner oberen Fläche eine Skala 5, eine Rasterung 6 und einen als Handhabe dienenden Steg 7 trägt. Neben diesem Steg 7 ist an der Oberfläche des Keils 4 noch eine Öse 8 angeordnet, in die eine Zugfeder 9 eingreifen kann. Ihr Widerlager findet diese Zugfeder 9 an einer Öse 10 an der Innenseite der oberen Wand des Handhobelgehäuses 2. Diese obere Gehäusewand besitzt auch einen Längsdurchbruch 11 durch den das Ende des Stegs 7 hindurchragt. Ein Steg 12 im Inneren des Handhobelgehäuses 2 besitzt eine Rastkante, mit der er in die Rasterung 6 eingreifen kann. Die Teilung der Rasterung 6 ist der Teilung der Skala 5 angepasst. Beide Teilungen geben ein entsprechendes Mass in Millimetern für die veränderliche Lage einer Auflagefläche 13 des Teils 4 an, die der eingestellten Hobeltiefe entspricht. Der Längsdurchbruch 11 gibt dem Steg 7, der als Handhabe oben aus dem Handhobelgehäuse 2 herausragt, zugleich eine Längsführung. Die Vorderkante des Handhobelgehäuses 2, die dem Ablesen der Skala 5 dient, ist mit 14 bezeichnet.

Zum Einstellen der Hobeltiefe drückt man den Steg 7 soweit in das Handhobelgehäuse hinein, bis die Rasterung 6 des Keils 4 vom Steg 12 abgehoben ist. Danach verschiebt man mit dem Steg 7 den Keil 4 bis die gewünschte Hobeltiefe mittels der Kante 14 und der Skala 5 abzulesen ist. Lässt man nun den Steg 7 los, zieht die Zugfeder 9 die Rasterung 6 wieder in Eingriffsstellung mit dem Steg 12. Die eingestellte Hobeltiefe ist damit gesichert.

## Patentansprüche

1. Handhobel, insbesondere als elektrische Handwerkzeugmaschine ausgebildete Handhobelmaschine (1), mit einer Einstellvorrichtung für die Hobeltiefe, die die vor dem Werkzeug der Handhobelmaschine liegende Auflagefläche verstellbar und die eingestellte Hobeltiefe ablesbar macht, wobei die Auflagefläche (13) die Grundfläche eines Keiles (4) ist, der vor dem Werkzeug an einer schrägen Fläche (3) des Hobelgehäuses (2) verstellbar befestigt ist und in Verstellrichtung über eine über ihm liegende Kante (14) des Handhobelgehäuses (2) hinausragt, dadurch gekennzeichnet, dass
a) die obere Fläche des über die Kante (14) des Handhobelgehäuses (2) hinausragenden Keils (4) eine Skala (5) hat, an der die Hobeltiefe mittels der Gehäusekante (14) ablesbar ist,
b) der Keil (4) eine Handhabe (7) trägt, die durch eine entsprechende Ausnehmung (11) im Handhobelgehäuse (2) nach oben hindurchragt und so dem Keil (4) eine Führung im Handhobelgehäuse gibt,
c) der Keil (4) und das Handhobelgehäuse (2) eine Rastvorrichtung (12, 6) haben, die verschiedenen Hobeltiefen entsprechende Raststellungen des Keils (4) am Handhobelgehäuse (2) sichert und
d) der Keil (4) durch mindestens eine Feder (9) am Handhobelgehäuse (2) festgehalten ist.

2. Handhobel nach Anspruch 1, dadurch gekennzeichnet, dass die unter der Gehäusekante (14) des Handhobelgehäuses (2) hervortretende Oberfläche des Keils (4) eine aufgeklebte Skala (5) trägt.

3. Handhobel nach Anspruch 1, dadurch gekennzeichnet, dass in die unter der Gehäusekante (14) des Handhobelgehäuses (2) hervortretende Oberfläche des Keils (4) eine Skala (5) eingepresst, eingegossen oder eingraviert ist.

## Claims

1. Portable plane, in particular a portable planing machine (1) designed as an electrically powered portable machine tool, with a setting device for the planing depth which makes the bearing surface located in front of the tool of the portable planing machine adjustable and the set planing depth readable, with the bearing surface (13) being the base of a wedge (4) which is adjustably fixed in front of the tool on an inclined surface (3) of the plane housing (2) and projects in the adjusting direction beyond an edge (14) of the portable plane housing (2) located above it, characterized in that
a) the upper surface of the wedge 4 projecting beyond the edge (14) of the portable plane housing (2) has a scale (5) on which the planing depth can be read by means of the housing edge (14),
b) the wedge (4) bears a handle (7) which projects up through a corresponding recess (11) in the portable plane housing (2) and thus gives the wedge (4) guidance in the portable plane housing,
c) the wedge (4) and portable plane housing (2) have an arresting device (12, 6) which secures arrested positions of the wedge (4) on the portable plane housing (2), which arrested positions correspond to various planing depths, and
d) the wedge (4) is firmly held by at least one spring (9) on the portable plane housing (2).

2. Portable plane according to Claim 1, characterized in that the surface of the wedge (4) protruding from beneath the housing edge (14) of the portable plane housing (2) bears a scale (5) attached by adhesive.

3. Portable plane according to Claim 1, characterized in that a scale (5) is pressed, integrally cast or engraved into the surface of the wedge (4) protruding from beneath the housing edge (14) of the portable plane housing (2).

## Revendications

1. Rabot, en particulier raboteuse électrique à main (1), comportant un dispositif de réglage pour la profondeur de rabotage, qui permet de déplacer la surface d'appui située en avant de l'outil de la raboteuse, et de lire la profondeur de rabotage réglée, la surface d'appui (13) étant la surface de base d'un coin (4), qui est fixé en avant de l'outil en étant déplaçable face à une surface oblique (3) du carter (2) du rabot et qui, dans la direction de son déplacement, dépasse en hauteur un bord (14), situé au-dessus de ce coin, du carter (2) du rabot, rabot caractérisé en ce que:
a) la surface supérieure du coin (4) faisant saillie au-dessus du bord (14) du carter (2) du rabot est pourvue d'une échelle (5) sur laquelle peut se lire la profondeur de rabotage au moyen du bord (14) du carter;
b) le coin (4) porte un manche (7), qui ressort vers le haut à travers un évidement (11) correspondant ménagé dans le carter (2) du rabot, et assure ainsi au coin (4) un guidage dans le carter du rabot;
c) le coin (4) et le carter (2) du rabot sont pourvus d'un dispositif à crans (12, 6), qui fixe les positions de crantage, correspondant à différentes profondeurs de rabotage, du coin (4) sur le carter (2) du rabot, et
d) le coin (4) est maintenu bloqué sur le carter (2) du rabot au moyen d'au moins un ressort (9).

2. Rabot selon la revendication 1, caractérisé en ce que la surface du coin (4) faisant saillie au-dessous du bord (14) du carter (2) du rabot porte une échelle (5) collée.

3. Rabot selon la revendication 1, caractérisé en ce que dans la surface du coin (4) faisant saillie au-dessous du bord (14) du carter (2) du rabot est prévue une échelle (5) produite par empreinte, venue de coulée ou imprimée par gravure.
